# EUROPÄISCHE PATENTSCHRIFT

(11) **EP 3 530 898 B1**
(45) Veröffentlichungstag und Bekanntmachung des Hinweises auf die Patenterteilung: **30.09.2020**
(21) Anmeldenummer: 19155476.5
(22) Anmeldetag: 05.02.2019
(51) Int. Cl.: F01N 13/00, F01N 13/18

(54) **ABGASANLAGE**
EXHAUST SYSTEM
SYSTÈME D'ÉCHAPPEMENT

(30) Priorität: 26.02.2018 DE 102018104244
(43) Veröffentlichungstag der Anmeldung: 28.08.2019
(73) Patentinhaber: Eberspächer Exhaust Technology GmbH & Co. KG, 66539 Neunkirchen (DE)
(72) Erfinder: Röhr, Benjamin, 73732 Esslingen (DE); Schwarz, Roland, 73732 Esslingen (DE); Herbst, Wolfgang, 73098 Rechberghausen (DE); Berkemer, Frank, 72800 Eningen (DE); Juroszek, Tadeusz-Jozef, 73669 Lichtenwald (DE); Gorke, Peter, 70327 Stuttgart (DE)
(74) Vertreter: Ruttensperger Lachnit Trossin Gomoll

(56) Entgegenhaltungen:
- EP-A1- 2 703 615
- EP-A1- 2 868 887
- FR-A3- 2 925 586
- US-A1- 2017 081 999

## Beschreibung

Die vorliegende Erfindung betrifft eine Abgasanlage für eine beispielsweise in einem Kraftfahrzeug eingesetzte Brennkraftmaschine.

In modernen Abgasanlagen sind zum Bereitstellen von Information, welche zur Reduzierung des Schadstoffausstoßes erforderlich ist, verschiedene Sensoren, wie zum Beispiel ein die Abgastemperatur erfassender Temperatursensor oder ein bzw. mehrere die Abgaszusammensetzung erfassende Sensoren, wie zum Beispiel Stickoxydsensor, vorgesehen. Derartige Sensoren sind im Allgemeinen an beispielsweise rohrartigen, abgasführenden Elementen nahe von Abgasnachbehandlungssystemen, wie zum Beispiel einer SCR-Katalysatoranordnung, vorgesehen.

Eine Abgasanlage gemäß dem Oberbegriff des Anspruchs 1 ist aus der EP 2 703 615 A1 bekannt. Bei dieser bekannten Abgasanlage sind Sensorstutzen an einem ein Verbindungselement zwischen einem Turbolader und einem Katalysator bereitstellenden abgasführenden Element festgelegt. Dazu weist das gekrümmt ausgebildete abgasführende Element Ausformungen auf, an welchen die Sensorstutzen vorgesehen sind.

Auch die FR 2 925 586 A3, US 2017/0081999 A1 und EP 2 868 887 A1 zeigen Abgasanlagen, bei welchen Sensorstutzen direkt an abgasführenden Komponenten festgelegt sind.

Es ist die Aufgabe der vorliegenden Erfindung, eine Abgasanlage vorzusehen, mit welcher in baulich einfacher Weise die Möglichkeit geschaffen ist, die für einen Betrieb der Abgasanlage bzw. einer zugeordneten Brennkraftmaschine erforderliche Information bereitzustellen.

Erfindungsgemäß wird diese Aufgabe gelöst durch eine Abgasanlage, insbesondere für eine Brennkraftmaschine in einem Fahrzeug, gemäß Anspruch 1. Diese umfasst wenigstens eine an einem abgasführenden Element getragene Sensorträgereinheit, wobei die Sensorträgereinheit ein an dem abgasführenden Element festgelegtes Sensorträgerelement und an dem Sensorträgerelement eine Mehrzahl, zum Beispiel drei oder wenigstens drei, von mit Sensoren bestückten oder bestückbaren Sensorstutzen jeweils mit wenigstens einer darin ausgebildeten Sensoraufnahme/Meß-Öffnung umfasst.

Bei einer erfindungsgemäß aufgebauten Abgasanlage wird durch den Einsatz einer einzigen Sensorträgereinheit die Möglichkeit geschaffen, mehrere Sensoren an der Abgasanlage bzw. einem abgasführenden Element derselben vorzusehen. Dies ermöglicht es, in Zuordnung zu jedem einzelnen vorzusehenden Sensor den zugeordneten Sensorstutzen mit hoher Präzision auszugestalten und über die Sensorträgereinheit am abgasführenden Element festzulegen. Da bei dem Festlegen der Sensorträgereinheit an dem abgasführenden Element auf die Sensorstutzen selbst nicht eingewirkt wird, besteht bei keinem der mehreren bereitzustellenden Sensorstutzen die Gefahr, dass dieser beim Anbinden an das abgasführende Element beschädigt oder insbesondere im Verhältnis zu anderen Sensorstutzen in ungeeigneter Positionierung festgelegt wird. Da nicht jeder Sensorstutzen einzeln an einem abgasführenden Element festgelegt werden muss, wird die Handhabung der miteinander zu verbindenden Bauteile bei der Herstellung einer Abgasanlage vereinfacht. Auch die für den Aufbau einer Abgasanlage erforderliche Zeitdauer kann verringert werden, da die eine Mehrzahl von Sensorstutzen aufweisende Sensorträgereinheit als vorgefertigte Baugruppe in den Herstellungsprozess eingeführt und in einem einzigen Arbeitsgang mit dem abgasführenden Element verbunden werden kann.

Um in zuverlässiger Weise einen gegen den Austritt von Abgas dichten Verbund zwischen dem abgasführenden Element und der Sensorträgereinheit vorzusehen, weist das Sensorträgerelement eine an eine Außenumfangskontur des abgasführenden Elements angepasste Sensorträgerelementenkontur auf.

Eine einfach zu realisierende Ausgestaltung kann vorsehen, dass das Sensorträgerelement mit wenigstens einem Sensorstutzen einstückig ausgebildet ist. Dabei kann beispielsweise die Sensorträgereinheit als Gussbauteil ausgebildet sein.

Das Sensorträgerelement weist in Zuordnung zu wenigstens einem, vorzugsweise jedem Sensorstutzen ein Stutzenanlageplateau zur Anlage wenigstens eines von dem Sensorträgerelement separat ausgebildeten Sensorstutzens auf.

Um eine definierte Positionierung eines jeweiligen Sensorstutzens bezüglich des Sensorelements gewährleisten zu können, wird vorgeschlagen, dass wenigstens ein, vorzugsweise jeder von dem Sensorträgerelement separat ausgebildete Sensorstutzen einen in eine Positionieröffnung des Sensorträgerelements eingreifend positionierten Positionieransatz umfasst. Dabei kann der Positionieransatz die in dem Sensorstutzen ausgebildete Sensoraufnahme/Meß-Öffnung ringartig umgeben.

Für eine stabile Anbindung eines jeweiligen Sensorstutzens an das Sensorträgerelement wird vorgeschlagen, dass an wenigstens einem, vorzugsweise jedem von dem Sensorträgerelement separat ausgebildeten Sensorstutzen ein Anlagewulst zur Anlage des Sensorstutzens an dem zugeordneten Sensoranlageplateau vorgesehen ist. Vorzugsweise umgibt der Anlagewulst den an dem Sensorstutzen ausgebildeten Positionieransatz ringartig.

Eine bei den auftretenden thermischen bzw. mechanischen Belastungen stabile Anbindung eines jeweiligen Sensorstutzens an das Sensorträgerelement kann dadurch erreicht werden, dass wenigstens ein, vorzugsweise jeder von dem Sensorträgerelement separat ausgebildete Sensorstutzen mit dem Sensorträgerelement durch Verschweißen, vorzugsweise Kondensatorentladungsschweißen, verbunden ist.

Auch das Sensorträgerelement kann mit dem abgasführenden Element durch Verschweißen, vorzugsweise Laserschweißen, MAG-Schweißen oder Kondensatorentladungsschweißen, verbunden sein.

Bei einer auch aufgrund der Herstellungskosten vorteilhaften Ausgestaltung kann das Sensorträgerelement als Blechumformteil ausgebildet sein.

Eine Sensorträgereinheit kann mit den vorangehend erläuterten und für diese spezifischen Merkmalen einzeln oder in beliebiger Kombination ausgebildet sein.

Die vorliegende Erfindung wird nachfolgend mit Bezug auf die beiliegenden Figuren detailliert beschrieben. Es zeigt:
- Fig. 1: eine Abgasanlage für eine Brennkraftmaschine eines Fahrzeugs;
- Fig. 2: eine Sensorträgereinheit der Abgasanlage der Fig. 1 in perspektivischer Ansicht;
- Fig. 3: eine Längsschnittansicht der Sensorträgereinheit der Fig. 2;
- Fig. 4: eine Seitenansicht der Sensorträgereinheit der Fig. 2;
- Fig. 5: eine Draufsicht auf die Sensorträgereinheit der Fig. 2;
- Fig. 6: eine Ansicht der Sensorträgereinheit der Fig. 2 in Blickrichtung VI in Fig. 2;
- Fig. 7: eine Querschnittansicht der Sensorträgereinheit der Fig. 2, geschnitten längs einer Linie VII-VII in Fig. 5.

In Fig. 1 ist eine Abgasanlage für eine Brennkraftmaschine eines Kraftfahrzeugs allgemein mit 10 bezeichnet. Die Abgasanlage 10 umfasst in einem stromaufwärtigen Bereich eine Abgasnachbehandlungseinheit 12, beispielsweise eine SCR-Katalysatoreinheit, in welche das von einer Brennkraftmaschine abgegebene Abgas A eingeleitet wird. Ein rohrartiges abgasführendes Element 14 führt das aus der Abgasnachbehandlungseinheit 12 ausgestoßene Abgas zu einer beispielsweise in einem stromabwärtigen Endbereich der Abgasanlage 10 angeordneten Schalldämpfereinheit 16. Über Endrohre 18 wird das Abgas zur Umgebung hin abgegeben.

In einem beispielsweise an die Abgasnachbehandlungseinheit 12 anschließenden Bereich des rohrartigen Abgasführungselements 14 ist eine nachfolgend mit Bezug auf die Fig. 2 bis 7 detailliert beschriebene Sensorträgereinheit 20 vorgesehen. Die Sensorträgereinheit 20 umfasst im dargestellten Beispiel ein beispielsweise als Blechumformteil ausgebildetes Sensorträgerelement 22. Die Kontur bzw. Formgebung des Sensorträgerelements 22 ist an die Kontur des abgasführenden Elements 14 in dem die Sensorträgereinheit 20 aufnehmenden Bereich angepasst. Im dargestellten Beispiel weist das langgestreckte Sensorträgerelement 22 eine an die beispielsweise kreisartig gekrümmte Außenkontur des abgasführenden Elements 14 angepasste gekrümmte Gestalt auf.

An dem langgestreckten Sensorträgerelement 22 sind im dargestellten Beispiel drei in einer Linie aufeinanderfolgend angeordnete Sensorstutzen 24, 26, 28 vorgesehen. Jeder Sensorstutzen 24, 26, 28 stellt eine Sensoraufnahme/Mess-Öffnung 30 bereit, in welche ein Sensor eingesetzt werden kann und durch welche hindurch der Sensor in Messwechselwirkung mit dem im abgasführenden Element 14 strömenden Abgas treten kann. Beispielsweise kann für eine stabile und gasdichte Aufnahme eines Sensors in einer jeweiligen Sensoraufnahme/Mess-Öffnung 30 diese zumindest bereichsweise mit einem Innengewinde 31 ausgebildet sein, in welches ein entsprechendes Außengewinde des darin aufzunehmenden Sensors eingeschraubt werden kann. Anschließend an diesen Innengewindebereich kann eine jeweilige Sensoraufnahme/Mess-Öffnung 30 einen ringartigen Bodenbereich 32 aufweisen, an welchem der darin aufgenommene Sensor über ein beispielsweise O-ringartiges Dichtelement oder dergleichen sich abstützen kann. Um die Sensoraufnahmestutzen 24, 26, 28 in der erforderlichen Präzision bereitstellen zu können, können diese beispielsweise als in spanabhebender Bearbeitung hergestellte Metallbauteile ausgebildet sein.

In Zuordnung zu jedem der Sensorstutzen 24, 26, 28 ist am Sensorträgerelement 22 ein Stutzenanlageplateau 34 vorgesehen. In jedem Stutzenanlageplateau 34, das einen im Wesentlichen ungekrümmten, ebenen Anlagebereich für einen jeweils zugeordneten Sensorstutzen 24, 26, 28 bereitstellt, ist eine Positionieröffnung 36 zur Aufnahme eines an den jeweiligen Sensorstutzen 24, 26, 28 vorgesehenen, die Sensoraufnahme/Mess-Öffnung ringartig bzw. im Wesentlichen zylindrisch umgebenden Positionieransatzes 38 vorgesehen. Dabei können die Innenabmessung der Positionieröffnung 36 und die Außenabmessung des Positionieransatzes 38 derart aufeinander abgestimmt sein, dass eine nahezu spielfreie und somit eine definierte Positionierung für einen jeweiligen Sensorstutzen 24, 26, 28 vorgebende Eingriffswechselwirkung erreicht wird.

Die Sensorstutzen 24, 26, 28 liegen an den diesen jeweils zugeordneten Stutzenanlageplateaus 34 des Sensorträgerelements 22 vorzugsweise über einen den Positionieransatz 38 bzw. die Sensoraufnahme/Mess-Öffnung 30 ringartig umgebenden Anlagewulst 40 an. Somit wird eine über den gesamten Umfang um die Sensoraufnahme/Mess-Öffnung herum durchlaufende, linienartige Anlagewechselwirkung zwischen einem jeweiligen Sensorstutzen 24, 26, 28 und einem jeweiligen Stutzenanlageplateau 34 erreicht. Dies ist besonders dann von Vorteil, wenn die Sensorstutzen 24, 26, 28 mit dem Sensorträgerelement durch Kondensatorentladungsschweißen miteinander verbunden werden. Ein derartiges Schweißverfahren ist besonders daher vorteilhaft, da damit eine auch unter den im Betrieb einer Brennkraftmaschine zu erwartenden thermischen und mechanischen Belastungen sehr stabile Verbindung der Sensorstutzen 24, 26, 28 mit dem Sensorträgerelement 22 gewährleistet. Der Aufbau der Sensorträgereinheit 20 unter Einsatz eines derartigen Schweißverfahrens ist leicht durchzuführen, da die miteinander zu verschweißenden Komponenten, nämlich die Sensorstutzen 24, 26, 28 einerseits und das Sensorträgerelement 22 andererseits, unter Einsatz entsprechender Werkzeuge leicht gegeneinander gepresst werden können, um den für die Durchführung eines Kondensatorentladungsschweißvorgangs erforderlichen Anpressdruck zu gewährleisten. Ferner führt der Einsatz eines derartigen Kondensatorentladungsschweißverfahrens zu nahezu keinem Schweißverzug an den miteinander zu verbindenden Bauteilen, so dass diese mit der aus dem jeweiligen Herstellungsvorgang hervorgehenden und für die Anbindung an das abgasführende Element 14 einerseits bzw. die Aufnahme von Sensoren andererseits mit hoher Präzision bereitgestellten Formgebung auch nach Durchführung des Kondensatorentladungsschweißvorgangs zur Verfügung stehen.

Die eine Mehrzahl von Sensorstutzen 24, 26, 28 aufweisende Sensorträgereinheit 20 kann in ihrer Gesamtheit in den Herstellungsprozess einer Abgasanlage eingeführt werden, so dass bei diesem Herstellungsprozess nur ein einziger Verbindungsvorgang durchzuführen ist, um mehrere Sensorstutzen 24, 26, 28 an die abgasführende Komponente 14 der Abgasanlage 10 festzulegen. Auch dabei wird vorzugsweise eine materialschlüssige Verbindung durch Verschweißung hergestellt. Hierzu wird vorzugsweise ein Laserschweißvorgang oder ein MAG-Schweißvorgang, also ein Schutzgasschweißvorgang, durchgeführt. Bei derartigen Schweißverfahren ist ein vergleichsweise hoher Anpressdruck zwischen den zu verschweißenden Bauteilen, wie diese bei einem Kondensatorentladungsschweißvorgang erforderlich ist, nicht nötig. Somit besteht nicht die Gefahr, dass durch einen übermäßig großen Druck die rohrartig ausgebildete Abgasführungskomponente 14, welche in demjenigen Bereich, in welchem die Sensorträgereinheit 20 festzulegen ist, durch das Einbringen einer durch die Sensorträgereinheit 20 zu überdeckenden Öffnung zusätzlich geschwächt ist, nicht auftreten kann. Insbesondere dann, wenn im Bereich der abgasführenden Komponente 14 Zugriff für entsprechende Abstützwerkzeuge vorhanden ist oder diese aufgrund ihrer baulichen Ausgestaltung entsprechend stabil ist, kann selbstverständlich auch zur Anbindung der Sensorträgereinheit 20 an die abgasführende Komponente 14 ein Kondensatorentladungsschweißvorgang eingesetzt werden.

Wie vor allem die Fig. 2 bis 4 deutlich zeigen, können bei einer erfindungsgemäß aufgebauten Sensorträgereinheit 20 Sensorstutzen verschiedener Bauart vorgesehen werden, um entsprechend verschieden gestaltete Sensoren an einer Abgasanlage vorsehen zu können. Es ist darauf hinzuweisen, dass selbstverständlich auch gleich beschaffene Sensorstutzen an der Sensorträgereinheit vorgesehen sein können oder/und dass beispielsweise auch mehr als drei Sensorstutzen oder auch nur zwei Sensorstutzen an einer Sensorträgereinheit vorgesehen sein können. Grundsätzlich könnte auch in einem einzigen Sensorstutzen die Möglichkeit geschaffen sein, mehrere Sensoren daran festzulegen. Hierzu könnte in einem einzigen Sensorstutzen eine entsprechende Anzahl an den daran festzulegenden Sensoren zugeordneten Sensoraufnahme/Mess-Öffnungen vorgesehen sein.

In einer weiteren alternativen Ausgestaltungsart könnte die Sensorträgereinheit als einstückiger Aufbau bereitgestellt werden, bei welchem zumindest einer der Sensorstutzen mit dem Sensorträgerelement integral, also als ein Materialblock, bereitgestellt ist und nicht als separates Bauteil daran festgelegt wird. Beispielsweise kann bei einem derartigen Aufbau die Sensorträgereinheit mit dem Sensorträgerelement und wenigstens einem der Sensorstutzen als Gussbauteil oder ggf. auch als Blechumformbauteil bereitgestellt werden, an welchem durch Umformen und ggf. nachfolgende spanabhebende Bearbeitung die mit einem Innengewinde versehenen Sensorstutzen vorgesehen werden können.

## Patentansprüche

1. Abgasanlage, insbesondere für eine Brennkraftmaschine in einem Fahrzeug, umfassend ein abgasführendes Element (14) und mit Sensoren bestückte oder bestückbare Sensorstutzen (24, 26, 28) jeweils mit wenigstens einer darin ausgebildeten Sensoraufnahme/Mess-Öffnung (30), **gekennzeichnet durch** wenigstens eine an dem abgasführenden Element (14) getragene Sensorträgereinheit (20) mit einem an dem abgasführenden Element (14) festgelegten, eine an eine Außenumfangskontur des abgasführenden Elements (14) angepasste Sensorträgerelementenkontur aufweisenden und eine Mehrzahl der Sensorstutzen (24, 26, 28) umfassenden Sensorträgerelement (22), und **dadurch, dass** das Sensorträgerelement (22) in Zuordnung zu wenigstens einem von dem Sensorträgerelement (22) separat ausgebildeten Sensorstutzen (24, 26, 28) ein Stutzenanlageplateau (34) zur Anlage dieses Sensorstutzens (24, 26, 28) aufweist.

2. Abgasanlage nach Anspruch 1, **dadurch gekennzeichnet, dass** das Sensorträgerelement mit wenigstens einem Sensorstutzen einstückig ausgebildet ist.

3. Abgasanlage nach Anspruch 2, **dadurch gekennzeichnet, dass** die Sensorträgereinheit als Gussbauteil ausgebildet ist.

4. Abgasanlage nach einem der vorangehenden Ansprüche, **dadurch gekennzeichnet, dass** das Sensorträgerelement (22) in Zuordnung zu jedem der Mehrzahl von Sensorstutzen (24, 26, 28) ein Stutzenanlageplateau (34) aufweist.

5. Abgasanlage nach einem der vorangehenden Ansprüche, **dadurch gekennzeichnet, dass** wenigstens ein, vorzugsweise jeder von dem Sensorträgerelement (22) separat ausgebildete Sensorstutzen (24, 26, 28) einen in eine Positionieröffnung (36) des Sensorträgerelements (22) eingreifend positionierten Positionieransatz (38) umfasst.

6. Abgasanlage nach Anspruch 5, **dadurch gekennzeichnet, dass** der Positionieransatz (38) die in dem Sensorstutzen (24, 26, 28) ausgebildete Sensoraufnahme/Mess-Öffnung (30) ringartig umgibt.

7. Abgasanlage nach Anspruch 5 oder 6, **dadurch gekennzeichnet, dass** an wenigstens einem, vorzugsweise jedem von dem Sensorträgerelement (22) separat ausgebildeten Sensorstutzen (24, 26, 28) ein Anlagewulst (40) zur Anlage des Sensorstutzens (24, 26, 28) an dem zugeordneten Sensoranlageplateau (34) vorgesehen ist.

8. Abgasanlage nach Anspruch 7, **dadurch gekennzeichnet, dass** der Anlagewulst (40) den an dem Sensorstutzen (24, 26, 28) ausgebildeten Positionieransatz (38) ringartig umgibt.

9. Abgasanlage nach einem der Ansprüche 1 bis 8, **dadurch gekennzeichnet, dass** wenigstens ein, vorzugsweise jeder von dem Sensorträgerelement (22) separat ausgebildete Sensorstutzen (24, 26, 28) mit dem Sensorträgerelement (22) durch Verschweißen, vorzugsweise Kondensatorentladungsschweißen, verbunden ist.

10. Abgasanlage nach einem der vorangehenden Ansprüche, **dadurch gekennzeichnet, dass** das Sensorträgerelement (22) als Blechumformteil ausgebildet ist.

11. Abgasanlage nach einem der vorangehenden Ansprüche, **dadurch gekennzeichnet, dass** das Sensorträgerelement (22) mit dem abgasführenden Element (14) durch Verschweißen, vorzugsweise Laserschweißen, MAG-Schweißen oder Kondensatorentladungsschweißen, verbunden ist.

## Claims

1. Exhaust system, especially for an internal combustion engine in a vehicle, comprising an exhaust gas-carrying element (14), and sensor pipe connections (24, 26, 26) which are fitted or can be fitted with sensors, with at least one respective sensor-mounting/measuring opening (30) formed therein, **characterized by** at least one sensor carrier unit (20) carried on the exhaust gas-carrying element (14), with a sensor carrier element (22) fixed to the exhaust gas-carrying element (14), adapted to an outer circumferential contour of the exhaust gas-carrying element (14) and comprising a plurality of sensor pipe connections (24, 26, 26) and in that the sensor carrier element (22) has, in association with at least one sensor pipe connection (24, 26, 28) formed separately from the sensor carrier element (22) a pipe connection contact plateau (34) for contacting said sensor pipe connection (24, 26, 28).

2. Exhaust system in accordance with claim 1, **characterized in that** the sensor carrier element is made in one piece with at least one sensor pipe connection.

3. Exhaust system in accordance with claim 2, **characterized in that** the sensor carrier element is adapted as a cast component.

4. Exhaust system in accordance with one of the above claims, **characterized in that** the sensor carrier element (22) comprises, in association with each of the plurality of sensor pipe connections (24, 26, 28), a pipe connection contact plateau (34).

5. Exhaust system in accordance with one of the above claims, **characterized in that** at least one and preferably each sensor pipe connection (24, 26, 28) formed separately from the sensor carrier element (22) comprises a positioning projection (38) positioned such that it meshes with a positioning opening (36) of the sensor carrier element (22).

6. Exhaust system in accordance with claim 5, **characterized in that** the positioning projection (38) surrounds the sensor-mounting/measuring opening (30) formed in the sensor pipe connection (24, 26, 28) in a ring-shaped manner.

7. Exhaust system in accordance with claim 5 or 6, **characterized in that** a contact bead (40) is provided on at least one and preferably each sensor pipe connection (24, 26, 28) formed separately from the sensor carrier element (22) for contacting the sensor pipe connection (24, 26, 28) with the associated sensor contact plateau (34).

8. Exhaust system in accordance with claim 7, **characterized in that** the contact bead (40) surrounds the positioning projection (38) formed on the sensor pipe connection (24, 26, 28) in a ring-shaped manner.

9. Exhaust system in accordance with one of the claims 1 to 8, **characterized in that** at least one and preferably each sensor pipe connection (24, 26, 28) formed separately from the sensor carrier element (22) is connected to the sensor carrier element (22) by welding, preferably capacitor discharge welding.

10. Exhaust system in accordance with one of the above claims, **characterized in that** the sensor carrier element (22) is configured as a shaped sheet metal part.

11. Exhaust system in accordance with one of the above claims, **characterized in that** the sensor carrier element (22) is connected to the exhaust gas-carrying element (14) by welding, preferably laser welding, MAG welding or capacitor discharge welding.

## Revendications

1. Système de gaz d'échappement, en particulier pour un moteur à combustion interne de véhicule, comprenant un élément de guidage des gaz d'échappement (14) et des raccords de tuyau de capteurs (24, 26, 26) qui sont équipés ou peuvent être équipés de capteurs, avec au moins une ouverture de mesure/support de capteur (30) formée dans chacun d'eux, **caractérisé par** au moins une unité de support de capteur (20) portée par l'élément de guidage des gaz d'échappement (14), avec un élément de support de capteur (22) fixé sur l'élément de guidage des gaz d'échappement (14), adapté à un contour périphérique extérieur de l'élément de guidage des gaz d'échappement (14) et comprenant une pluralité de raccords de tuyau de capteur (24, 26, 26) et en ce que l'élément de support de capteur (22) présente, en association avec au moins un raccord de tuyau de capteur (24, 26, 28) formé séparément de l'élément de support de capteur (22), un plateau de contact de raccord de tuyau (34) pour la mise en contact dudit raccord de tuyau de capteur (24, 26, 28).

2. Système d'échappement selon la revendication 1, **caractérisé en ce que** l'élément de support de capteur est réalisé d'une seule pièce avec au moins un raccord de tuyau de capteur.

3. Système d'échappement selon la revendication 2, **caractérisé en ce que** l'élément de support de capteur est adapté en tant que pièce moulée.

4. Système d'échappement selon l'une des revendications précédentes, **caractérisé en ce que** l'élément de support de capteur (22) présente, en association avec chacun de la pluralité de raccords de tuyau de capteur (24, 26, 28), un plateau de contact de raccord de tuyau (34).

5. Système d'échappement selon l'une des revendications précédentes, **caractérisé en ce qu'**au moins un et de préférence chaque raccord de tuyau de capteur (24, 26, 28) formé séparément de l'élément de support de capteur (22) comprend une saillie de positionnement (38) positionnée de telle sorte qu'elle s'engrène avec une ouverture de positionnement (36) de l'élément de support de capteur (22).

6. Système d'échappement selon la revendication 5, **caractérisé en ce que** la saillie de positionnement (38) entoure en forme d'anneau l'ouverture de montage/mesure du capteur (30) formée dans le raccord de tuyau de capteur (24, 26, 28).

7. Système d'échappement selon la revendication 5 ou 6, **caractérisé en ce qu'**un bourrelet de contact (40) est prévu sur au moins un et de préférence chaque raccord de tuyau de capteur (24, 26, 28) formé séparément de l'élément de support de capteur (22) pour mettre en contact le raccord de tuyau de capteur (24, 26, 28) avec le plateau de contact de capteur (34) associé.

8. Système d'échappement selon la revendication 7, **caractérisé en ce que** le bourrelet de contact (40) entoure en forme d'anneau la saillie de positionnement (38) formée sur le raccord de tuyau de capteur (24, 26, 28).

9. Système d'échappement selon l'une des revendications 1 à 8, **caractérisé en ce qu'**au moins un et de préférence chaque raccord de tuyau de capteur (24, 26, 28) formé séparément de l'élément de support de capteur (22) est relié à l'élément de support de capteur (22) par soudage, de préférence par soudage à décharge de condensateur.

10. Système d'échappement selon l'une des revendications précédentes, **caractérisé en ce que** l'élément de support de capteur (22) est configuré comme une pièce de tôle profilée.

11. Système d'échappement selon l'une des revendications précédentes, **caractérisé en ce que** l'élément de support de capteur (22) est relié à l'élément porteur de gaz d'échappement (14) par soudage, de préférence par soudage laser, soudage MAG ou soudage par décharge de condensateur
